# FASCICULE DE BREVET EUROPEEN

(11) **EP 0 013 720 B1**
(45) Date de publication et mention de la délivrance du brevet: **05.05.1982**
(21) Numéro de dépôt: 79104887.9
(22) Date de dépôt: 04.12.1979
(51) Int. Cl.: B41J 13/03, B41J 13/26

(54) **Dispositif de commande de l'alimentation du papier sur la platine d'une imprimante**
Steuervorrichtung für den Papiereinzug an einer Schreibwalze
Device for regulating the supply of paper to a printing-platen

(30) Priorité: 26.12.1978 US 973360
(43) Date de publication de la demande: 06.08.1980
(73) Titulaire: International Business Machines Corporation, Armonk, N.Y. 10504 (US)
(72) Inventeur: Hunt, Ronald Eugene, Austin, Texas 78 759 (US); Souliere, Ernest George, Austin, Texas 78753 (US)
(74) Mandataire: Siccardi, Louis

## Description

### Domaine technique

La présente invention concerne de façon générale la manipulation du papier dans une imprimante à platine cylindrique et plus particulièrement un dispositif de commande de l'alignement du papier, de l'alimentation de celui-ci par les rouleaux arrière et avant coopérant avec la platine et de l'ouverture.et de la fermeture de la tige presse-papier.

### Etat de la technique antérieure

L'état de la technique antérieure est illustré par les publications "IBM" Technical Disclosure Bulletins" suivantes: Vol. 15, No. 7, Décembre. 1972, page 2311; Vol. 17, No. 5, Octobre 1974, page 1263 et 1264; Vol. 18, No. 5, Octobre 1975, pages 1305 et 1306 et Vol. 21, No. 2, Juillet 1978, pages 709 et 710. Ces publications illustrent les caractéristiques générales de alimentation d'une feuille de papier, par des rouleaux avant et arrière coopérant avec une platine cylindrique, de son alignement, et de la manoeuvre de la tige presse-papier. Plus particulièrement, la publication ci-dessus en date d'Octobre 1974 décrit un dispositif remplissant les mêmes fonctions générales que celles du dispositif de la présente invention, y compris la commande partielle du dispositif par un moyen unique.

Toutefois, la structure de commande particulière selon la présente invention ne présente pas de ressemblances avec celle décrite dans ladite publication. De plus, le dispositif pouvant être commandé par ladite structure de commande est différent de ladite publication.

L'état de la technique antérieure est également illustré par le document US-A-2 121 853. Ce document décrit une machine à écrire à moteur dans laquelle un mécanisme, couplé audit moteur, permet à l'opérateur de provoquer à volonté l'écartement ou le rapprochement des rouleaux d'alimentation du papier par rapport à la platine, en manoeuvrant simplement un bouton particulier du clavier. Les rouleaux d'alimentation du papier sont portés par un berceau lui- même monté pivotant par rapport à la platine. Le berceau porte-rouleaux est couplé audit moteur par l'intermédiaire de moyens d&- couplage.

Ce mécanisme de la technique antérieure, s'il facilite bien la manoeuvre des rouleaux d'alimentation lorsque l'opérateur doit placer une feuille dans la machine, ne facilite pas pour autant ni n'automatise les diverses autres opérations nécessaires à la mise en place de la feuille. En plus de la manoeuvre des rouleaux d'alimentation, la mise en place de la feuille exige l'exécution, selon une séquence bien déterminée, de diverses autres opérations, telles que l'alignement du papier par rapport à la platine, le retrait de la tige presse-papier, la rotation de la platine pour avancer le papier jusqu'à la première ligne d'impression et la remise en place de la tige presse-papier.

### Exposé de l'invention

La présente invention a pour objet un dispositif grâce auquel les opérations nécessaires à la mise en place de la feuille de papier dans une machine à écrire ou imprimante, sont effectuées automatiquement selon la séquence appropriée, les seules tâches restant à accomplir manuellement par l'opérateur étant l'introduction de la feuille de papier jusqu'à ce que son bord avant vienne en butée sur un organe d'alignement et la manoeuvre d'un bouton de commande qui déclenche la séquence appropriée des opérations nécessaires à la mise en place de la feuille de papier.

Le dispositif selon la présente invention comporte, comme c'est le cas pour le dispositif décrit dans le document précité US-A-2 121 853, une platine cylindrique entraînée sélectivement en rotation par un premier moyen d'entraînement, ainsi que des rouleaux d'alimentation avant et arrière montés . sur un berceau lequel peut pivoter pour amener les rouleaux en contact avec la platine ou les éloigner de celle-ci. Le berceau est entraîné par un second moyen d'entraînement par l'intermédiaire de moyens de couplage. Un bouton de commande, ou moyen d'amorçage de cycle, permet à l'opérateur de déclencher un cycle de fonctionnement du second moyen d'entraînement, cycle au cours duquel le berceau porte-rouleaux passe d'une première à une seconde position et revient à sa première position.

Le dispositif selon la présente invention est caractérisé en ce que:
une tige presse-papier est associée à une came entraînée en rotation par le second moyen d'entraînement. La rotation de la came, au cours d'un cycle de fonctionnement du second moyen d'entraînement, provoque successivement le passage de la tige presse-papier d'une première position où elle est en contact avec la platine, à une seconde position où elle en est hors de contact et son retour à la première position,
le berceau porte-rouleaux est monté pivotant par rapport à la platine entre une première position dans laquelle les rouleaux d'alimentation avant sont en contact avec la platine alors que les rouleaux d'alimentation arrière en soht éloignés et une seconde position dans laquelle les positions respectives des rouleaux d'alimentation sont inversées,
un moyen d'alignement du bord avant de la feuille de papier est monté sur le berceau porte-rouleaux pour pouvoir se déplacer entre une première position, où il est en contact avec la platine, dans la zone comprise entre les rouleaux d'alimentation avant et arrière, et une seconde position, où il est dégagé de la platine, ledit moyen d'alignement étant rappelé élastiquement vers sa première position et étant associé auxdits moyens de couplage pour être amené par ces derniers vers sa deuxième position lorsque le berceau porte-rouleaux est amené dans sa deuxième position,
des moyens de commutation sont associés au moyen d'amorçage de cycle, à la came de commande de la tige presse-papier et au second moyen d'entraînement et, en réponse à l'arrivée de la came dans une position angulaire prédéterminée au cours du cycle de fonctionnement du second moyen d'entraînement, commandent l'arrêt de ce dernier, ladite position prédéterminée de la came correspondant à la deuxième position du berceau porte-rouleaux, de l'élément d'alignement et de la tige presse-papier,
des moyens logiques, en réponse à l'arrêt du second moyen d'entraînement, commandent le premier moyen d'entraînement afin que celui-ci entraîne la platine sur un arc prédéterminé et, lorsque ledit arc a été parcouru, commandent l'arrêt du premier moyen d'entraînement et la reprise du cycle du second moyen d'entraînement.

### Brève description des figures des dessins

La Figure 1 est une vue prise de l'une des extrémités du dispositif de commande selon la présente invention dont les divers éléments sont dans une position ou un état permettant le relâchement du papier.
La Figure 2 est une vue d'extrémité montrant la position du peigne flexible du dispositif de commande selon la présente invention lorsque les éléments composant ce dernier sont dans leur position ou leur état représenté sur la Figure 1.
La Figure 3 est une autre vue prise de la même extrémité que celle de la Figure 1 montrant les divers éléments composant le dispositif de commande dans une position ou un état permettant l'introduction initiale du papier.
La Figure 4 est une autre vue d'extrémité montrant la position du peigne flexible lorsque les divers éléments composant le dispositif de commande sont dans leur position ou état représenté sur la Figure 3.
La Figure 5 est toujours la même vue d'extrémité du dispositif de commande mais les éléments le composant sont dans une position ou un état permettant l'alimentation du papier autour de la platine à la suite d'une opération d'introduction initiale.
La Figure 6 est encore une autre vue d'extrémité montrant la position du peigne flexible lorsque les divers éléments du dispositif de commande sont dans leur position ou état de la Figure 5.
La Figure 7 est une vue en perspective du dispositif de commande des Figures 1, 3 et 5, qui montre d'une façon plus détaillée, tes divers éléments composant ce dernier.
La Figure 8 est une vue en perspective du dispositif des Figures 2, 4 et 6, qui montre d'une façon plus détaillée les divers éléments composant ce dernier.

### Description d'un mode de réalisation de l'invention

On se reportera maintenant aux Figures 1, 2 et 7. Le dispositif de commande selon la présente invention est formé d'une unité modulaire 1 (Figure 1) et d'un peigne flexible 20 (Figure 2). L'unité 1 est montée à une extrémité du châssis 2 d'une imprimante au moyen d'un support 3 qui porte également un moteur d'entraînement 4 présentant un arbre de transmission de mouvement 5 à vis sans fin 6. Le support 3 porte aussi un axe 7 sur lequel un pignon 8 à came est monté à rotation. Le pignon 8 comporte des dents 9, sur sa périphérie, qui engrènent la vis sans fin 6. La face avant du pignon 8 comporte une came solidaire 10 dont la surface de guidage 11 est destinée à commander la tige presse-papier. La, face extérieure de la came 10 présente un téton 19 qui fait saillie au voisinage de sa périphérie extérieure. Ce téton 19 est mobile dans une boutonnière 12 ménagée dans un bras 13 du peigne flexible 20. L'extrémité inférieure du bras 13 est fixée à une tige 14 montée à rotation dans le châssis de l'imprimante 2. La tige 14 est un élément du peigne flexible 20 qui comporte des dents 15, 16, 17, etc ... (voir Figure 8).

La tige 14 présente un rainure 18 dans laquelle est fixée une lame flexible dans laquelle sont découpées des languettes radiales formant les dents 15, 16, 17, etc ... du peigne flexible 20.

On se reportera à nouveau aux Figures 1,2 et 7. Un axe 21 est monté dans le châssis d'imprimante 2. Un bras 22 est monté à pivot sur l'axe 21 et comporte un suiveur de came 23 dont l'extrémité suit la surface de guidage 11 du pignon à came 8 pour entraîner le bras 22 en rotation dans un premier et dans un deuxième sens. Le bras 22 et la tige 21 ne sont pas montés sur le support 3.

Un axe 25, orienté vers l'extérieur, est monté dans la partie supérieure 24 du support 3 et porte le bras 26 d'un bouton basculant 31 et un ressort de restauration 27. Un support 28 du bouton basculant, comportant des surfaces de contact 29 et 30 est solidaire de la partie supérieure du bras 26. Le bouton basculant 31 est monté sur la partie supérieure du support 28. Lors de l'enfoncement par l'opérateur de l'une des extrémités 32 ou 33 du bouton basculant 31, le bras 26 est entraîné en rotation autour de l'axe 25. Le ressort 27 est sollicité par l'une des surfaces 29 ou 30 selon l'extrémité 32 ou 33 qui a été enfoncée par l'opérateur. Lorsque l'opérateur relâche sa pression sur l'une des extrémités 32 ou 33, le ressort 27 rappelle le bras 26 et le bouton basculant 31 dans leur position représentée.

Un axe 34 orienté vers l'extérieur est également monté sur le support 3 et traverse une boutonnière incurvée 35 ménagée dans le bras 26. Cette boutonnière 35 est située en-dessous de l'axe 25 et ses extrémités 36 et 36 limitent le basculement ou la rotation du bouton de commande 31 et du bras 26. Une jambe de shunt 38 et une jambe porte-aimant 39 sont solidaires du bras 26. Un aimant permanent 41 est fixé à une extrémité extérieure 40 de la jambe 39.

Le support 3 porte également un ensemble de commutation 42 sur lequel sont montés des commutateurs à lames 43 et 44. Les commutateurs à lame 43 et 44 sont connectés aux conducteurs d'entrée/sortie 45, 46 et 47. Comme on le verra par la suite, des signaux sont appliqués aux conducteurs 45, 46 et 47 pour mettre le moteur 4 en route et le couper et pour mettre en route et couper un moteur d'entraînement de platine non représenté. Ces deux moteurs sont actionnés à des moments différents.

Un aimant incurvé 80 est noyé dans la face arrière du pignon 8 et peut être positionné, par la rotation dudit pignon 8 relativement au commutateur à lames 43 pour couper le moteur 4 et mettre en route le moteur d'entraînement de platine.

On se reportera maintenant aux Figures 2 et 8. On voit que le peigne 20 est conçu pour être installé dans un dispositif 50. Le dispositif 50 est composé d'un berceau de platine 51 et des chapes telle que 52 et 53 qui sont identiques; on ne décrire donc que la chape 52. La chape 52 est solidaire du berceau 51 et comporte deux jambes 54 et 55 orientées vers le bas qui forment entre elles un passage 56 prévu pour recevoir un axe 57 dont les extrémités sont montées dans le châssis d'imprimante 2. Le dispositif 50 tourne autour de l'axe 57 sous l'action des dents 15 du peigne 20 venant en contact avec les surfaces de contact 58 et 59 des jambes 54 et 55.

Le berceau 51 comporte trois fenêtres. Le rouleau d'alimentation avant 60 est disposé dans l'une d'elles et dans une autre est disposé le rouleau d'alimentation arrière 61. Une unité d'alignement du papier 62 peut être disposée dans la troisième fenêtre du berceau 51. Un élément 63 orienté vers le bas est fixé au berceau 51 et porte un axe 64 sur lequel un renvoi 65 est monté à rotation. L'élément d'alignement du papier 62 est solidaire du renvoi 65 qui comporte une jambe 66 orientée vers le bas laquelle présente une surface de contact 67 qui est sollicitée par la dent 16 pour provoquer le positionnement de l'élément d'alignement du papier 52 par rapport à la platine d'imprimante 68.

Pour la description du fonctionnement du dispositif, on se reportera maintenant aux Figures 3, 4 et 8. Pendant les opérations d'impression réelles, le rouleau d'alimentation avant 60 est disposé de façon à provoquer l'application du papier 71 contre la platine 68. Pour que le rouleau 60 soit dans cette position; il faut que le peigne 20 ait été entraîné en rotation dans le sens anti-horaire et la dent 15 doit être en contact avec la surface 58. Dans cette position de la dent 15, le dispositif 50 est maintenu dans la position de la Figure 4. A cet instant, l'élément d'alignement 62 est en contact avec le papier 71 et l'applique contre la platine 68. Après que la feuille 71 ait été avancée à la première ligne d'écriture, une autre feuille 72 peut être introduite dans l'imprimante par l'arrière de la platine 68.

Il y a trois arcs de rotation possibles du peigne 20 dans chaque sens de rotation (avant ou anti-horaire, arrière ou horaire). Le peigne 20 étant dans sa position de la Figure 4, le premier arc de rotation dans le· sens horaire permet au rouleau d'alimentation avant 60 de s'éloigner de la platine 68. C'est-à-dire que la pression exercée par le rouleau 60 est relâchée. Ceci est dû au fait que la dent 15 est dégagée de la surface 58.

Le deuxième arc de rotation dans le sens horaire permet à la dent 15 d'entrer en contact avec la surface 59 et provoque la rotation du dispositif 50 dans le sens anti-horaire. Dans ce cas, le rouleau d'alimentation, arrière 61 est entraîné vers la _platine 58 pour provoquer l'application du papier 71 contre ladite platine 68. Le troisième arc de rotation dans le sens horaire du peigne 20 permet à la dent 16 de venir en contact avec la surface 67 de la jambe 66 du renvoi 65 pour séparer l'élément d'alignement 62 'de la platine 68.

Le premier arc de rotation dans le sens anti-horaire du peigne 20 après son troisième arc de rotation dans le sens horaire, provoque la séparation de la dent 16 de la surface 67. Lorsque ceci se produit, l'élément d'alignement 62 est relâché ou autorisé à se déplacer vers la platine 68 sous la sollicitation d'un ressort non représenté. Le deuxième arc de rotation dans le sens anti-horaire du peigne 20 provoque la séparation de la dent 15 de la surface 59, ce qui permet au rouleau 61 d'être éloigné de la platine 58. Le troisième arc de rotation dans le sens anti-horaire du peigne 20 amène la dent 15 en contact avec la surface 58 pour appliquer le rouleau d'alimentation avant 60 contre la platine 68 et ainsi provoquer le contact du papier 71 et de la platine.

Avant l'exécution du chargement initial d'une feuille de papier 71 dans une imprimante par l'arrière de la platine 68, le rouleau d'alimentation arrière 61 est éloigné de la platine 68 et l'élément d'alignement 62 est en contact avec celle-ci. Ceci permet le passage du bord avant 73 de la feuille 71 entre le rouleau 61 et la platine 68. A l'introduction du papier 71 entre le rouleau 61 et la platine 68, le bord avant 73 est amené en butée contre l'élément '62 pour aligner la feuille 71. Après l'alignement du bord avant 73 contre l'élément d'alignement 62, celui-ci doit être éloigné de la platine 68 pour laisser un passage continu pour la feuille 71 autour de la platine 68. De plus, le rouleau d'alimentation arrière 61 doit être appliqué contre la platine 68 pour provoquer le contact de la feuille 71 et de ladite platine 68. Puis, la platine 68 est entraînée en rotation jusqu'à ce que le bord avant 73 ait dépassé le rouleau d'alimentation avant 60 et que la feuille 71 soit disposée à la première ligne d'impression. Après que le papier 71 ait été ainsi avancé, l'élément d'alignement 62 est appliqué contre la platine 68 pour maintenir la feuille 71 en position tandis que le rouleau d'alimentation arrière 61 est éloigné de la platine 68 et que le rouleau avant 60 est appliqué contre celle-ci. L'application du rouleau avant 60 contre la platine 68 provoque le contact de la feuille 71 et de la platine et permet l'alimentation de la feuille pendant l'impression.

En gardant à l'esprit ce que l'on a décrit ci-dessus, on pourra consulter les tableaux suivants qui illustrent plus clairement le fonctionnement du dispositif de la présente invention. Le premier tableau A concerne une opération de chargement du papier qui commence par l'introduction du papier et se termine par le positionnement dudit papier à la première ligne d'impression. Le deuxième tableau B concerne une opération de dégagement du papier de la platine pour permettre l'exécution d'un réglage par l'opérateur ou le retrait du papier hors de l'imprimante.

En consultant le tableau A, on supposera que les éléments composant le dispositif de la présente invention sont dans leur position ou état des Figures 3 et 4 lorsqu'une opération de chargement initial doit être effectuée. Chaque séquence de cas est numérotée par ordre au moyen de chiffres entre parenthèses. L'opération de chargement initial commence par l'introduction d'une feuille de papier 71 dans l'imprimante par l'arrière de la platine 68. Avant l'introduction de la feuille 71 dans l'imprimante, l'élément d'alignement du papier 62 doit être en contact avec la platine 68 et le rouleau d'alimentation arrière 61 doit être dégagé de celle-ci. A l'introduction de la feuille 71, le bord avent 73 de celle-ci est donc aligné contre l'élément d'alignement 62. Puis, l'éxtrémité 33 du bouton basculant 31 est momentanément enfoncée, ce qui provoque la fermeture du commutateur à lames 44 par l'aimant 41 et la mise en route du moteur 4. La rotation du moteur 4 entraîne le peigne 20 dans une rotation dans le sens horaire pour appliquer le rouleau arrière 61 contre la platine 68 afin de provoquer le serrage du papier 71 contre la platine 68. De plus, l'élément d'alignement 62 sera dégagé de la platine 68. La rotation du pignon 8 se poursuit jusqu'à ce que l'aimant 80 noyé dans le côté arrière du pignon 8 arrive dans une position provoquant l'ouverture du commutateur à lames 43, ce qui coupe le moteur 4 et entraîne l'application de signaux à des lignes 45 à 47 vers un moteur d'entraînement en rotation de la platine 68. La platine est entaînée en rotation sur un certain arc par un moteur pas à pas, un servomoteur ou autre moteur similaire, jusqu'à ce que le bord avant 73 ait suffisamment avancé pour permettre l'impression de la première ligne sur la feuille 71. Le moteur d'entraînement de la platine est alors coupé et un signal ou des signaux sont à nouveau appliqués par les lignes 45 à 47 pour redémarrer le moteur 4. A la première mise en marche du moteur d'entrainement 4 la tige presse-papier 74 fixée au bras 22 a été entraînée en rotation dans le sens anti-horaire autour de l'axe 21 pour la dégager de la platine 68. Lorsque le moteur 4 est à nouveau mis en route, lors de l'arrêt de la rotation de la platine 68, la tige presse-papier 74 doit être engagée contre la platine 68 pour appliquer la partie avant 81 de la feuille 71 sur la platine 68. La position et l'état des éléments composant le dispositif de la présente invention au moment où la platine 68 est entraînée en rotation pour avancer la partie avant 81 à une première ligne d'écriture, sont représentés aux figures 5 et 6. Après l'arrêt du moteur 4, les éléments composant le dispositif de la présente invention doivent être dans les positions et états représentés aux figures 3 et 4 pour l'alimentation par le rouieau avant de la feuille 71 lors de la rotation de la platine 68 pour l'impression. Le tableau B décrit én détait une opération de dégagement du papier pour laquelle les rouleaux d'alimentation avant 60 et arrière 61 doivant être dégagés de la platine 68. Les positions et états des éléments composant le dispositif de la présente invention doivent être ceux des figures 1 et 2. L'ordre des opérations est noté entre parenthèses dans le tableau. Il est à noter que lorsque l'extrémité 32 du bouton 31 est enfoncée, le moteur 4 est mis en route pendant un temps prédéterminé, puis il est coupé. Ceci est dû l'application d'un signal ou de signaux sur les lignes 45 à 47. Cette période de fonctionnement est déterminée par une logique non représentée. De même une logique non représentée commande la mise en route du moteur d'entraînement de la platine sur un arc donné, puis, en séquence, la remise en route du moteur 4.

Bien que l'on ait décrit dans ce qui précède et représenté sur les dessins les caractéristiques essentielles de l'invention appliquées à un mode de réalisation préféré de celle-ci, il est évident que l'homme de l'art peut y apporter toutes modifications de forme ou de détail qu'il juge utiles sans pour autant sortir du cadre de ladite invention.

## Revendications

1. Dispositif de commande de l'alimentation d'une feuille de papier (71) dans une imprimante, du type comportant une platine . cylindrique (68) entraînée sélectivement en rotation par un premier moyen d'entraînement, des rouleaux d'alimentation avant (60) et arrière (61) couplés à un moyen de commande de position (50) qui permet de les amener sélectivement en contact avec la platine (68) ou les éloigner de celle-ci, lesdits rouleaux étant portés par un berceau porte-rouleaux (51) monté pivotant par rapport à la platine (68), un second moyen d'entraînement (4) associé audit moyen de commande de position (50) pour déplacer ce dernier, un moyen d'amorçage de cycle (31) actionnable par l'opérateur pour déclencher un cycle de fonctionnement du second moyen d'entraînement (4), et des moyens de couplage (8, 19, 13, 14, 20) du berceau (51) au second moyen d'entraînement (4) qui assurent son passage d'une première position à une deuxième position et son retour à sa première position, au cours d'un cycle de fonctionnement du second moyen d'entraînement (4),
ledit dispositif étant caractérisé en ce que:
une tige presse-papier (74) est montée mobile entre une première position où elle est en contact avec la platine (68) et une seconde position où elle en est éloignée,
le berceau porte-rouleaux (51) est monté pivotant par rapport à la platine (68) entre une première position dans laquelle les rouleaux d'alimentation avant (60) sont en contact avec la platine (68) alors que les rouleaux d'alimentation arrière (61) en sont éloignés et unè seconde position dans laquelle les positions respectives des rouleaux d'alimentation sont inversées,
un moyen d'alignement (62) du bord avant (73) de la feuille de papier (71) est monté sur ledit berceau (51) pour pouvoir se déplacer entre une première position, où il est en contact avec la platine (68), dans la zone comprise entre les rouleaux d'alimentation avant (60) et arrière (61), et une seconde position, où il est dégagé de la platine (68), ledit moyen d'alignement (62) étant rappelé élastiquement vers sa première position et étant associé auxdits moyens de couplage (8, 19, 13, 14, 20) pour être amené par ces derniers vers sa deuxième position lorsque ledit berceau (51) est amené dans sa deuxième position,
la tige presse-papier (74) est associée à une came (10) entraînée en rotation par ledit second moyen d'entraînement (4), ladite came (10) provoquant successivement le passage de la tige presse-papier (74) de sa première à sa seconde position et son retour à sa première position, au cours d'un cycle de fonctionnement du second moyen d'entraînement (4),
des moyens de commutation (43, 44, 80) sont associés au moyen d'amorçage de cycle, à la came (10) et au second moyen d'entraînement (4) et, en réponse à l'arrivée de la came (10) dans une position angulaire prédéterminée au cours du cycle de fonctionnement du second moyen d'entraînement (4), commandent l'arrêt de ce dernier, ladite position prédéterminée de la came (10) correspondant à la deuxième position du berceau (51), de l'élément d'alignement (62) et de la tige presse-papier (74),
des moyens logiques, en réponse audit arrêt du second moyen d'entraînement (4), commandent le premier moyen d'entraînement afin que celui-ci entraîne la platine (68), sur un arc prédéterminé et, lorsque ledit arc a été parcouru, commandent l'arrêt du premier moyen d'entraînement et la reprise du cycle du second moyen d'entraînement (4).

2. Dispositif selon la revendication 1 caractérisé en ce que les moyens de couplage (8, 19, 13, 14, 20) du berceau porte-rouleaux (51) au second moyen d'entraînement (4) comportent un pignon (8) entraîné en rotation par le second moyen d'entraînement (4), un téton (19), solidaire de la périphérie du pignon (8), un bras (13) présentant une boutonnière (12) dans laquelle se déplace le têton (19), une extrémité du bras (13) étant fixée à une tige (14) montée à rotation dans le châssis (2) de l'imprimante, et un élément (20) solidaire de la tige (14) pour transmettre le mouvement de cette dernière au berceau porte-rouleaux (51).

3. Dispositif selon la revendication 2 caractérisé en ce que ladite came (10) est fixée sur ledit pignon (8).

4. Dispositif selon la revendication 3 caractérisé en ce que la tige presse-papier (74) est fixée sur un bras (22) pivotant par rapport au châssis (2) de l'imprimante, ledit bras (2) comportant un suiveur de came (23) coopérant avec la came (10).

5. Dispositif selon la revendication 4 caractérisé en ce que lesdits moyens de commutation (43, 44, 80) comportent au moins un commutateur à lames (43) normalement fermé et un aimant (80) fixé au pignon (8), ledit aimant (80) provoquant l'ouverture dudit commutateur normalement fermé (43) et l'arrêt du cycle du second moyen d'entraînement (4) lorsque la came (10) arrive dans ladite position angulaire prédéterminée.

## Patentansprüche

1. Steuervorrichtung zum Zuführen eines Papierbogens (71) in einen Drucker, bestehend aus: einer zylinderförmigen Schreibwalze (68), die durch ein erstes Antriebsmittel wahlweise angetrieben wird, vordere und hintere Papierführungsrollen (60, 61), die mit einem Positionssteuermittel (50) gekuppelt sind, um sie selektiv in Kontakt mit der Schreibwalze (68) zu bringen oder abzuheben, wobei die Rollen in einem Rollenträger (51) geführt sind, der schwenkbar zu Schreibwalze (68) angeordnet ist, einem zweiten Antriebsmittel (4), das mit dem Positionssteuermittel (50) verbunden ist, um letzteres zu verschieben, einem vom Bediener betätigbaren Auslösehebel (31), um einen Operationszyklus des zweiten Antriebsmittels (4) auszulösen, und Kupplungsmittel (8, 19, 13, 14, 20) zum Kuppeln des Rollenträgers (51) an das zweite Antriebsmittel (4) für den Übergang von der ersten in die zweite Position und für seine Rückkehr in die erste Position im Laufe eines Operationszyklus des zweiten Antriebsmittels (4), dadurch gekennzeichnet,
daß ein Papierhaltebügel (74) beweglich zwischen einer ersten Position, in der er in Kontakt mit der Schreibwalze (68) ist, und einer zweiten Position, in der er davon abgehoben ist, angeordnet ist,
daß der Rollenträger (51) schwenkbar zur Schreibwalze (68) angeordnet ist, zwischen einer ersten Position, in der die vorderen Papierführungsrollen (60) in Kontakt mit der Schreibwalze (68) stehen, während die hinteren Papierführungsrollen (61) abgehoben sind, und einer zweiten Position, in der die betreffenden Positionen der Papierführungsrolle umgekehrt sind,
daß ein Ausrichtmittel (62) für die Vorderkante (73) des Papierbogens (71) auf dem Rollenträger (51) angeordnet ist, zur Einstellung in eine erste Position, in der es im Bereich zwischen den vorderen und hinteren Zuführrollen (60,61), in Kontakt mit der Schreibwalze (68) ist, und eine zweite Position, wo es von der Schreibwalze (68) abgehoben ist, wobei das Ausrichtmittel (62) in seine erste Position zurückfedert und mit den Kupplungsmitteln (8, 19, 13, 14, 20) verbunden ist, um von den letzteren in seine zweite Position gebracht zu werden, sobald der Rollenträger (51) in seine zweite Position gebracht ist,
daß der Papierhaltebügel (74) mit einer Nocke (10) verbunden ist, die von dem zweiten Antriebsmittel (4) in Drehung versetzt wird, wobei die Nocke (10) aufeinanderfolgend den Übergang des Papierhaltebügels (74) von seiner ersten in seine zweite Position und seine Rückkehr in die erste Position während eines Operationszyklus des zweiten Antriebsmittels (4) auslöst,
daß Schaltmittel (43, 44, 80) angeordnet sind, die mit der Nocke (10) und dem zweiten Antriebsmittel (4) verbunden sind und die bei Ankunft der Nocke (10) in einer vorbestimmten Endstellung während eines Operationszyklus des zweiten Antreibsmittels (4) das Anhalten des letzteren steuert, wobei die vorbestimmte Position der Nocke (10) der zweiten Position des Rollenträgers (51), des Ausrichtelements (62) und des Papierhaltebügels (74) entspricht,
daß logische Elemente vorgesehen sind, welche beim Anhalten des zweiten Antriebsmittels (4) wirksam werden, das das erste Antriebsmittel steuert, so daß dieses die Schreibwalze (68) über einen vorbestimmten Drehwinkel antreibt, und sobald der Bogen durchlaufen ist, den Stillstand des ersten Antriebsmittels und die Wiederaufnahme des Zyklus des zweiten Antriebsmittels (4) steuert.

2. Vorrichtung nach Anspruch 1, dadurch gekennzeichnet, daß die Kupplungsmittel (8, 19, 13, 14, 20) zum Kuppeln des Rollenträgers (51) an das zweite Antriebsmittel (4) bestehen aus: einem durch das zweite Antriebsmittel (4) in Drehung versetztes Getrieberad (8), einen fest mit der Peripherie des Getrieberades (8) verbundenen Zapfen (19), einen Arm (13) mit einer Aussparung (12), in der sich der Zapfen (19) bewegt, wobei ein Ende des Arms (13) auf einem drehbar auf dem Druckergestell (2) angebrachten Stab (14) angeordnet ist, und ein Element (20), das mit dem Stab (14) fest verbunden ist, um die Bewegung des letzteren an den Rollenträger (51) zu übertragen.

3. Vorrichtung nach Anspruch 2, dadurch gekennzeichnet, daß die Nocke (10) auf dem Getrieberad (8) befestigt ist.

4. Vorrichtung nach Anspruch 3, dadurch gekennzeichnet, daß der Papierhaltebügel (4) auf einem Arm (22) befestigt ist, der in Bezug auf das Druckergestell (2) drehbar ist, wobei der Arm (22) ein mit der Nocke (10) zusammenwirkendes Nockenfolgeelement (23) aufweist.

5. Vorrichtung nach Anspruch 4, dadurch gekennzeichnet, daß die Schaltmittel (43, 44, 80) wenigstens einen normalerweise geschlossenen Reedschalter (43) und einen auf dem Getrieberad (8) befestigten Magneten (80) aufweisen, wobei der Magnet (80) die Öffnung des normalerweisen geschlossenen Schalters (43) und das Anhalten des Zyklus des zweiten Antriebsmittels (4) bewirkt, sobald die Nocke (10) in der vorgegebenen Endstellung ankommt.

## Claims

1. A control device for feeding a paper sheet (71) into a printer, of the type including a cylindrical platen (68) selectively driven into rotation by a first driving means, front and rear feed rollers (60, 61) coupled to a position control means (50) for selectively bringing them into contact with the platen (68) or moving them away from the latter, said rollers being supported by a roller support channel (51) pivotally mounted with respect to the platen (68), a second driving means (4) associated with said position control means (50) to move the latter, an operator controllable cycle initiating means (31) for initiating an operation cycle of the second driving means (4), and coupling means (8, 19, 13, 14, 20) for coupling the channel (51) to the second driving means (4), said coupling means ensuring movement of said channel from a first position to a second position and back to its first position during an operation cycle of the second driving means (4), said cycle device being characterized in that:
a paper bail (74) is movably mounted between a first position where it is in contact with the platen (68) and a second position where it is released therefrom,
the roller support channel (51) is pivotally mounted with respect to the platen (68) between a first position where the front feed rollers (60) are in contact with the platen (68), whereas the rear feed rollers (61) are moved away therefrom, and a second position where the respective positions of the feed rollers are inverted,
an aligning means (62) for aligning the leading edge (73) of the paper sheet (71) is mounted on said channel (51) so as to move between a first position where it is in contact with the platen (68), in the area between the front and back feed rollers (60, 61), and a second position where it is released from the platen (68), said aligning means (62) being spring-biased to its first position and being associated with said coupling means (8, 19, 13, 14, 20) to be moved by the latter to its second position when said channel (51) is moved to its second position,
the paper bail (74) is associated with a cam (10) rotatably driven by said second driving means (4), said cam (10) causing the paper bail (74) to be moved successively from its first to its second position and back to its first position during an operation cycle of the second driving means (4),
switching means (43, 44, 80) are associated, with said cycle initiating means, with the cam (10) and the second driving means (4) and said switching means being responsive to the positioning of the cam (10) in a predetermined angular position during the operation cycle of the second driving means (4), to stop the latter, said predetermined position of the cam (10) corresponding to the second position of the channel (51 ),of the aligning means (62) and of the paper bail (74),
logic means responsive to said stopping of the second driving means (4) are provided to control the first driving means so that the latter drives the platen (68) over a predetermined arc, and when this arc has been traversed, controls stopping of the first driving means and resuming of the second driving means.

2. A device according to claim 1, characterized in that said coupling means (8, 19, 13, 14, 20) for coupling the roller support channel (51) to the second driving means (4) include a gear (8) rotatably driven by the second driving means (4), a pin (19) fixed to the periphery of the gear (8), an arm (13) with an aperture (12) in which the pin (19) moves an end of the arm (13) being fixed to a rod (14) rotatably mounted in the printer frame (2) and an element (20) coupled to the rod (14) for transmitting the motion of the latter to the roller support channel (51).

3. A device according to claim 2, characterized in that said cam (10) is fixed to said gear (8).

4. A device according to claim 3, characterized in that the paper bail (74) is fixed to an arm (22) pivotally mounted with respect to the printer frame (2), said arm (22) having a cam follower (23) cooperating with the cam (10).

5. A device according to claim 4, characterized in that said switching means (43, 44, 80) include at least one reed switch (43) normally closed, and a magnet (80) fixed to the gear (8), said magnet (80) causing said normally closed switch (43) to open and the cycle of the second driving means (4) to stop when the cam (10) reaches at said predetermined angular position.
